# EUROPÄISCHE PATENTSCHRIFT

(11) **EP 3 055 575 B1**
(45) Veröffentlichungstag und Bekanntmachung des Hinweises auf die Patenterteilung: **13.12.2017**
(21) Anmeldenummer: 14789536.1
(22) Anmeldetag: 07.10.2014
(51) Int. Cl.: F15B 11/13

(54) **HYDRAULISCHER ANTRIEB UND VERFAHREN ZUM DISKRETEN VERÄNDERN DESSEN POSITIONSAUSGANGS**
HYDRAULIC DRIVE AND METHOD FOR THE DISCRETE ADJUSTMENT OF ITS POSITION
ENTRAÎNEMENT HYDRAULIQUE ET PROCÉDÉ D'AJUSTEMENT DISCRET DE SA POSITION

(30) Priorität: 07.10.2013 EP 13187579
(43) Veröffentlichungstag der Anmeldung: 17.08.2016
(73) Patentinhaber: LINZ CENTER OF MECHATRONICS GMBH, 4040 Linz (AT)
(72) Erfinder: SCHEIDL, Rudolf, A-3254 Plaika (AT); PLÖCKINGER, Andreas, A-4623 Gunskirchen (AT); GRADL, Christoph, A-4230 Pregarten (AT)
(74) Vertreter: Jell, Friedrich
(86) Internationale Anmeldenummer: PCT/EP2014/071479
(87) Internationale Veröffentlichungsnummer: WO 2015/052206

(56) Entgegenhaltungen:
- DE-A1- 10 000 901
- DE-A1-102008 046 562
- GB-A- 2 410 963
- US-A1- 2004 187 490

## Beschreibung

### Technisches Gebiet

Die Erfindung betrifft einen hydraulischen Antrieb und ein Verfahren zum diskreten Verändern eines Positionsausgangs, insbesondere dessen Weg- und/oder Winkelausgangs, an einem hydraulischen Antrieb, bei dem in Abhängigkeit mindestens eines Eingangssignals wenigstens ein Verdrängerzylinder sein Verdrängervolumen durch Verlagerung seines Kolbenelements von einer Ausgangslage in eine Endlage dem Antrieb inkrementell entweder zu- oder abführt, indem das Kolbenelement des Verdrängerzylinders mehrmals von der Ausgangs- in die Endlage und von dieser Endlage wieder zurück verlagert wird, um entsprechend dem zu- bzw. abgeführten Verdrängervolumen den Positionsausgang am Antrieb diskret zu verändern, wobei beim Verlagern des Kolbenelements von der Ausgangs- in die Endlage der Verdrängerzylinder mit einer Zu- oder Rückleitung einer Druckmittelquelle hydraulisch verbunden wird und in einem nachfolgenden Schritt der veränderte Positionsausgang am Antrieb wieder zurückgestellt wird.

### Stand der Technik

Digitale hydraulische Stellantriebe, bei denen einem Antriebszylinder von mehreren parallelen und eventuell auch dual gestuften Verdrängerzylindern Verdrängervolumen zugeführt wird, um am Positionsausgang des Stellantriebs einen Wegausgang zu liefern, sind aus dem Stand der Technik bekannt (DE2057639A). Nachteilig bedarf es für solche Stellantriebe einer vergleichsweise hohen Anzahl an Verdrängerzylindern, insbesondere wenn hohe Auflösungen am Wegausgang gefordert werden, was den konstruktiven Aufwand und damit die Kosten für solche Stellantriebe erhöht. Zudem kann sich durch die Vielzahl an Verdrängerzylindern die Wahrscheinlichkeit eines Ausfalls erhöhen, was wiederum die Standfestigkeit der Stellantriebe beeinträchtigt.

Ein Stand der Technik nach dem Oberbegriff der unabhängigen Ansprüche ist aus der GB2410963A bekannt.

### Darstellung der Erfindung

Die Erfindung hat sich die Aufgabe gestellt, ein Verfahren zum diskreten Verändern eines Positionsausgangs der eingangs geschilderten Art derart zu verändern, dass ein Positionsausgang schnell und dennoch mit hoher Auflösung erzeugt werden kann. Zudem soll das Verfahren auf einem kostengünstigen hydraulischen Antrieb möglich sein.

Die Erfindung löst die gestellte Aufgabe hinsichtlich des Verfahrens dadurch, dass beim Zurückverlagern des Kolbenelements von der End- in die Ausgangslage die Zylinderkammern des Verdrängerzylinders über eine von der Zu- oder Rückleitung der Druckmittelquelle hydraulisch getrennte Kurzschlussleitung hydraulisch kurzgeschlossen werden.

Ein schnelles Verfahren kann sich ergeben, wenn beim Zurückverlagern des Kolbenelements von der End- in die Ausgangslage die Zylinderkammern des Verdrängerzylinders über eine von der Zu- oder Rückleitung der Druckmittelquelle hydraulisch getrennte Kurzschlussleitung hydraulisch kurzgeschlossen werden, um damit für unmittelbaren Druckausgleich zwischen den beiden Zylinderkammern zu sorgen. Hinzu kommt, dass im Gegensatz zum Stand der Technik die Zylinderkammern mit dem hydraulischen Druck des Arbeitsraums des Arbeitszylinders beaufschlagt - und damit für einen schnelleren Schaltvorgang zum Zu- oder Abführen von Verdrängervolumen vorbereitet werden, was der Reaktionszeit und damit der Schnelligkeit des Verfahrens förderlich sein kann. Trotz einer hohen Auflösung am Positionsausgang kann also ein besonders schnelles Verfahren ermöglicht werden. Des Weiteren kann dies auch die Robustheit des Verfahrens verbessern, indem eine reduzierte Anzahl an Teilen betätigt werden müssen, um das Kolbenelement zurückverlagern zu können. Zudem kann dies die Möglichkeit eröffnen, einen kostengünstigen hydraulischen Antrieb zur Durchführung des erfindungsgemäßen Verfahrens zu verwenden.

Im Allgemeinen wird erwähnt, dass unter einem hydraulischen Antrieb eine Druckdose, Pumpe, Linearantrieb, Stellantrieb oder dergleichen verstanden werden kann, die an seinem Positionsausgang eine lineare und/oder rotatorische Bewegung erzeugen kann, um damit einen Weg- und/oder Winkelausgang zu liefern.

Die sukzessive Annäherung an einen gewünschten Wegausgang kann verbessert werden, wenn ein erster Verdrängerzylinder zum inkrementellen Zuführen von Verdrängervolumen und ein zweiter Verdrängerzylinder zum inkrementellen Abführen von Verdrängervolumen verwendet werden. Zudem kann durch zwei parallel angeordnete und entgegensetzt hydraulisch wirkende Verdrängerzylinder die maximale Abtastrate des hydraulischen Antriebs in der Umsetzung eines Eingangssignals in einen Wegausgang erhöht werden.

Die Konstruktionsverhältnisse können weiter vereinfacht werden, wenn einer der Verdrängerzylinder den veränderten Positionsausgang am Antrieb durch inkrementelles Zu- oder Abführen von Verdrängervolumen zurückstellt.

Alternativ bzw. auch zusätzlich zu Vorgenanntem kann beim Rückstellen des veränderten Positionsausgangs am Antrieb ein Absperrventil geöffnet werden, das dem Antrieb sein inkrementell zu- bzw. abgeführtes Verdrängervolumen ab- bzw. zuführt. Solch ein Absperrventil kann zudem auch das Rückstellen des Antriebs beschleunigen und damit die Reaktionsgeschwindigkeit des Verfahrens erhöhen.

Die Konstruktionsverhältnisse am Antrieb können sich weiter vereinfachen, wenn beim Verlagern des Kolbenelements der Verdrängerzylinder mit der Zu- und/oder Rückleitung einer Druckmittelquelle hydraulisch verbunden wird. Diese Verbindung kann zudem nicht nur zum Zu- und Abführen von Hydraulikflüssigkeit zum Verdrängerzylinder genutzt werden, wenn sein Kolbenelement von der Ausgangslage in die Endlage verlagert wird - es ist vielmehr auch möglich, diese für einen Angleich der Druckverhältnisse der Kolbenkammern einzusetzen, um ein Zurückstellen des Kolbenelements von der Endlage in die Ausgangslage zu ermöglichen.

Wird der Verdrängerzylinder mit der Zu- und/oder Rückleitung der Druckmittelquelle über ein Wegeventil hydraulisch verbunden, kann der konstruktive Aufwand zur Ansteuerung des Verdrängerzylinders verringert werden, womit sich unter anderem auch die Kosten des Antriebs reduzieren.

Vorteilhafte Verfahrensverhältnisse können sich ergeben, wenn in Abhängigkeit des Eingangssignals ein Wegeventil von einer ersten in eine zweite Arbeitsstellung wechselt, um die mit dem Wegeventil verbundene Zu- und/oder Rückleitung der Druckmittelquelle mit dem Verdrängerzylinder hydraulisch zu verbinden.

Um das Zurückstellen des Kolbenelements von seiner Endlage in die Ausgangslage kontrolliert vorzunehmen, kann vorgesehen werden, dass das Kolbenelement des Verdrängerzylinders bei Einnehmen der ersten Arbeitsstellung des Wegeventils von der Endlage in die Ausgangslage zurückverlagert wird.

Das Kurzschließen der Zylinderkammern kann reproduzierbar veranlasst werden, wenn die Zylinderkammern des Verdrängerzylinders über das Wegeventil in der ersten Arbeitsstellung kurzgeschlossen werden.

Wird das Kolbenelement in seine Ausgangslage durch ein Federelement zurückverlagert, kann sich nicht nur der konstruktive Aufwand am Antrieb verringern, sondern durch den Verzicht auf aktive Elemente auch die Energieeffizienz des hydraulischen Antriebs erhöhen.

Einfache Verhältnisse in der Handhabung des Positionsausgangs können sich ergeben, wenn einem Antriebszylinder des Antriebs Verdrängervolumen zu- oder abgeführt wird, um über die Bewegung seines Kolbenelements den Positionsausgang am Antrieb diskret zu verändern.

Wird der hydraulische Druck im Antriebszylinder gemessen und zur Fehlerkorrektur in Bezug auf den diskret veränderten Positionsausgang am Antrieb verwendet, kann die Genauigkeit am Positionsausgang weiter erhöht werden. So können beispielsweise unter Heranziehung bekannter Kompressibilitätsgesetze der Druckflüssigkeit die Fehler auf Grundlage der Kompressibilität bestimmt und ausgeglichen werden. Dafür kann sich besonders der zentrale Druck im Kolbenraum des Antriebszylinders anbieten. Dies schon aus diesem Grund, da insbesondere beim Zurückverlagern des Kolbenelements an allen hydraulisch kurzgeschlossenen Zylinderkammern (Antriebszylinder und diesbezüglicher Verdrängungszylinder) nahezu dergleiche hydraulische Druck herrscht.

Vorstehend Genanntes kann zudem für ein vergleichsweise robustes Verfahren genutzt werden, wenn in Abhängigkeit des gemessene hydraulischen Drucks mindestens ein Eingangssignal verändert wird, um Fehler zwischen Soll- und Istwert am diskret veränderten Positionsausgang zu korrigieren. Dies kann beispielsweise unter Zuhilfenahme bekannter Steuerungs- oder Regelungsverfahren erfolgen.

Es ist außerdem die Aufgabe der Erfindung, ausgehend vom eingangs geschilderten Stand der Technik einen hydraulischen Antrieb zu schaffen, der konstruktiv einfach und zuverlässig ist und zudem schnell einen exakten Positionsausgang liefern kann.

Die Erfindung löst die gestellte Aufgabe hinsichtlich des hydraulischen Antriebs dadurch, dass die Einrichtung zum Zurückverlagern des Kolbenelements eine Kurzschlussleitung zwischen den Zylinderkammern des Verdrängerzylinders aufweist, welche Kurzschlussleitung beim Zurückverlagern des Kolbenelements von der Druckmittelquelle hydraulisch getrennt ist.

Weist die Einrichtung zum Zurückverlagern des Kolbenelements eine Kurzschlussleitung zwischen den Zylinderkammern des Verdrängerzylinders auf, welche Kurzschlussleitung beim Zurückverlagern des Kolbenelements von der Druckmittelquelle hydraulisch getrennt ist, können sich vereinfachte Konstruktionsverhältnisse zum Zurückverlagern des Kolbenelements ergeben - was der Standfestigkeit des hydraulischen Antriebs förderlich sein kann. Zudem kann in den kurzgeschlossenen Zylinderkammern derselbe hydraulische Druck sichergestellt werden, der auch im Arbeitszylinder vorherrscht, was unter anderem die Reaktionsfähigkeit des hydraulischen Antriebs verringern und damit einen schnellen hydraulischen Antrieb ermöglichen kann.

Eine besonderes robuste Rückverlagerung des Kolbenelements kann gewährleistet werden, wenn die Einrichtung zum Zurückverlagern des Kolbenelements ein Federelement aufweist, das an das Kolbenelement angreift. Dadurch kann unter anderem eine erhöhte Standfestigkeit des hydraulischen Antriebs sichergestellt werden.

Die diskrete Verlagerung des Positionsausgangs kann konstruktiv einfach gelöst werden, wenn die Kurzschlussleitung mit dem Verdrängerzylinder über das Wegeventil in dessen ersten Arbeitsstellung hydraulisch verbunden ist, wobei in einer zweiten Arbeitsstellung des Wegeventils der Verdrängerzylinder mit der Druckmittelquelle hydraulisch verbunden ist. Hierfür kann sich insbesondere ein 3/2 Wegeventil eignen.

Alternativ vorstellbar ist, dass die Einrichtung zum Zurückverlagern des Kolbenelements ein Wegeventil aufweist, das gemeinsam mit dem Wegeventil, das mit der

Druckmittelquelle verbunden ist, mit dem Verdrängerzylinder hydraulisch verbunden ist.

Die Konstruktionsverhältnisse können weiter vereinfacht werden, wenn die Rückstelleinrichtung ein Absperrventil oder einen Verdrängerzylinder aufweist.

Ein besonders energiesparender Betrieb des erfindungsgemäßen Verdrängerzylinders kann ermöglicht werden, wenn dass der hydraulische Antrieb ein Rückschlagventil aufweist, das die Zylinderkammer, die beim Verlagern des Kolbenelements von der Ausgangs- in die Endlage mit der Druckmittelquelle hydraulisch verbunden sind, zur Rückleitung der Druckmittelquelle hin hydraulisch sperrt bzw. zur Zuleitung der Druckmittelquelle hin hydraulisch offen ist. Damit kann nämlich der Impuls des Zylinderkolbens verwendet werden, die diesbezügliche Endlage zu erreichen, auch wenn die Verbindung mit der Druckmittelquelle zum Verlagern des Kolbenelements vorzeitig getrennt wird.

Um die Funktionalität der Kurzschlussleitung auf das Zurückverlagern des Kolbenelements zu begrenzen, kann die Kurzschlussleitung ein Wegeventil oder ein Rückschlagventil aufweisen.

### Kurze Beschreibung der Zeichnung

In den Figuren wird beispielsweise das erfindungsgemäße Verfahren an mehreren Ausführungsvarianten näher dargestellt. Es zeigen
- Fig. 1: eine schematische Ansicht auf einen hydraulischen Antrieb nach einem ersten Ausführungsbeispiel und
- Fig. 2: ein Schaltschema zum Verfahrensablauf am nach Fig. 1 dargestellten hydraulischen Antrieb,
- Fig. 3: eine vergrößerte schematische Teilansicht der Fig. 1 zur Schaltausführung eines Verdrängerzylinders zum Zuführen von Verdrängervolumen, die
- Figuren 4 und 5: weitere zur Fig. 3 alternative Schaltungsausführungen,
- Fig. 6: eine zur Fig. 1 alternative Schaltungsausführungen zu einem Verdrängerzylinder zum Abführt von Verdrängervolumen und
- Fig. 7: eine schematische Ansicht auf einen hydraulischen Antrieb nach einem weiteren Ausführungsbeispiel.

### Wege zur Ausführung der Erfindung

Gemäß dem in schematischer Ansicht nach Fig. 1 dargestellten hydraulischen Antrieb 1 liefert bzw. erzeugt dieser an seinem Antriebsmittel 202 bzw. Antriebszylinder 2 einen veränderten Positionsausgang 3 in Form eines linearen Wegausgangs, der eine Abhängigkeit von zwei digitalen Eingangssignalen 4, 5 aufweist, indem diese codierten Eingangssignale 4, 5 in einen diskreten Positionsausgang 3 umgewandelt werden. Mit diesen beiden digitalen Eingangssignalen 4, 5 wird nämlich je ein Verdrängerzylinder 6, 7 angesteuert, der sein Verdrängervolumen 8, 9 durch Verlagerung des Kolbenelements 10, 11 von einer Ausgangslage 12, 13 in eine Endlage 14, 15 - letztere ist in Fig. 1 strichliert dargestellt - dem Antriebszylinder 2 des Antriebs 1 entweder zu- oder abführt.

Die Kolbenelemente 10, 11 sind konstruktiv als Kolben ausgeführt. Im Allgemeinen sind als Kolbenelemente auch Kolbenstangen, beispielsweise bekannt von Plungerzylindern oder dergleichen, denkbar.

Da sich dadurch das Kammervolumen 16 des Antriebszylinders 2 erhöht bzw. verringert, wird auch entsprechend dem zu- bzw. abgeführten Verdrängervolumen 8 bzw. 9 der Positionsausgang 3 am Antriebszylinder 2 verändert. Um mit einem Verdrängerzylinder 6 oder 7 dennoch eine hohe Auflösung am Positionsausgang 3 des Antriebszylinders 2 zu erreichen, wird mit diesem Verdrängerzylinder 6 oder 7 dem Antriebszylinder 2 inkrementell Verdrängervolumen 8, 9 zu- oder abgeführt. Hierzu wird das jeweilige Kolbenelement 10 oder 11 des Verdrängerzylinders 6 oder 7 mehrmals von der Ausgangs- in die Endlage 12, 14 bzw. 13, 15 und wieder zurück verlagert.

In Fig. 1 sind zwei Verdrängerzylinder 6 und 7 dargestellt. Der erster Verdrängerzylinder 6 dient jedoch ausschließlich zum inkrementellen Zuführen seines Verdrängervolumens 8 dem Antriebszylinder 2, wohingegen der zweite Verdrängerzylinder 7 ausschließlich zum inkrementellen Abführen seines Verdrängervolumens 9 vom Antriebszylinder 2 dient, wie dies nachfolgend anhand der Fig. 2 näher erläutert wird. So ist im mittleren Teil der Fig. 2 das Schaltschema des ersten Verdrängerzylinders 6 zu erkennen, der in Abhängigkeit des zwischen Null und Eins wechselnden Eingangssignals 4 geschaltet wird. Der Schaltvorgang zwischen null und eins bewirkt ein Verlagern des Kolbenelements 10 des Verdrängerzylinders 6 von der Ausgangs- in die Endlage 12, 14. Die zusätzlich in den Antriebszylinder 2 geschobene Hydraulikflüssigkeit erhöht das Kammervolumen 16 des Antriebszylinders 2, sodass das Kolbenelement 17 des Antriebszylinders 2 um Δs - ausgehend beispielsweise von seiner Nulllage - verlagert bzw. nach außen geht, wie dies am obersten Schaltschema der Fig. 2 zu erkennen ist. Im Vergleich dazu findet sich unterhalb dieses Schaltschemas des ersten Verdrängerzylinders 6 jenes des zweiten Verdrängerzylinders 7. Auch dieser Verdrängerzylinder 7 wird in Abhängigkeit eines zwischen Null und Eins wechselnden Eingangssignals 5 geschaltet und führt dementsprechend zu einem Nach-Innengehen des Kolbenelements 15 des Antriebszylinders 2 um Δs. Zudem ist nach Fig. 2 zu erkennen, dass ein Verdrängerzylinder 6 drei mal sein Verdrängervolumen 8 dem Antriebszylinder 2 inkrementell zuführt, was zu einem mittleren Peak im Positionsausgang 3 führt. Der Verdrängerzylinder 7 wird für den Verfahrensschritt verwendet, den veränderten Positionsausgang 3 am Antrieb 1 wieder zurückzustellen und bildet in diesem Zusammenhang die Rückstelleinrichtung 203 aus.

Die Ansteuerung der Verdrängerzylinders 6, 7 übernimmt je ein 3/2 Wegeventil 18, 19, von denen das Wegeventil 18 mit der Zuleitung 20 und das Wegeventil 19 mit der Rückleitung 21 einer Druckmittelquelle 22 verbunden sind. Entsprechend dem Eingangssignal 4 wird die Zuleitung 20 der Druckmittelquelle 22 über das Wegeventil 18 mit dem Verdrängerzylinder 6 verbunden, womit der Pumpendruck pₛ an das Kolbenelement 10 zur Verlagerung in seine Endlage 14 angelegt wird und sein Verdrängervolumen 8 in den Arbeitszylinder 2 schiebt. Das Wegeventil 18 nimmt hierzu die zweite Arbeitsstellung 26 der beiden Arbeitsstellungen 24, 26 ein. Dementsprechend liegt beim Schalten des Wegeventils 19 der Tankdruck pₜ am Verdrängerzylinder 7 an, was sein Kolbenelement 11 ebenso in die Endlage 15 fahren lässt und Verdrängervolumen 9 dem Tank der Druckmittelquelle 22 zufördert. In Bezug auf Fig. 1 wird darauf hingewiesen, dass hier bei beiden Wegeventilen 18, 19 die erste Arbeitsstellung 24, 25 gezeigt wird. Für das vorstehend beschriebene Zu- bzw. Abführen von Verdrängervolumen 8 bzw. 9 ist jedoch die zweite Arbeitsstellung 26 bzw. 27 des Wegeventils 18 bzw. 19 zu aktivieren.

In der ersten Arbeitsstellung 24 bzw. 25 des Wegeventils 18 bzw. 19 wird das jeweilige Kolbenelement 10 bzw. 11 des Verdrängerzylinders 6 bzw. 7 von der Endlage 14 bzw. 15 in seine Ausgangslage 12 bzw. 13 zurückverlagert. Zu diesem Zweck ist eine Einrichtung 201 bzw. Federelement 28, 29 vorgesehen, welche das jeweilige Kolbenelement 10, 11 zurückbewegt.

Außerdem werden - wie in Fig. 3 zum Verdrängerzylinder 6 dargestellt - beim Zurückverlagern des Kolbenelements 10 die Zylinderkammern 32, 33, die sich beidseitig des Kolbenelements 10 befinden, hydraulisch kurzgeschlossen - und zwar über eine Kurzschlussleitung 30. Diese Kurzschlussleitung 30 wird über das Wegeventil 18 in der ersten Arbeitsstellung 24 geöffnet, wodurch Hydraulikflüssigkeit von der einen Zylinderkammer 33 in die andere Zylinderkammer 32 hinfließen kann. Dies kann das Rückstellen des Kolbenelements 10 in seine Ausgangslage 12 erheblich erleichtern. Das Kurzschließen der Zylinderkammern des Verdrängerzylinders 7 erfolgt ähnlich zum Verdrängerzylinder 8 über eine Kurzschlussleitung 31, die vom Wegeventil 19 in der ersten Arbeitsstellung 25 geöffnet ist. Damit kann das Kolbenelement 11 des Verdrängerzylinders 8 in die Ausgangslage 13 zurückgestellt werden.

Das nach Fig. 4 dargestellte Schaltschema zum Verdrängerzylinder 6 ermöglicht einen, besonders hinsichtlich Leckverlusten minimierten, Betrieb des Verdrängerzylinders 6. Hierzu wird im Vergleich zur Fig. 3 ein 3/2 Wegeventil vermieden und ein 2/2 Wegeventil 18 verwendet, um die Druckmittelquelle 22 mit dem Verdrängerzylinder 6 hydraulisch zu verbinden. In diese Verbindung 42 mündet die Kurzschlussleitung 30 ein. In dieser Kurzschlussleitung 30 befindet sich ein weiteres 2/2 Wegeventil 43, das mit einem inversen Steuersignal 4 angesteuert wird, um den Verdrängerzylinders 6 in seine Ausgangslage 12 zurückzustellen bzw. die Kurzschlussleitung 30 zu öffnen. Vorzugsweise wird dieses 2/2 Wegeventil 43 mit einem zeitlichen Offset bzw. zeitversetzt zum 2/2 Wegeventil 18 geschaltet, um Leckströme zu vermeiden.

Das nach Fig. 5 dargestellte Schaltschema zum Verdrängerzylinder 6 ermöglicht einen besonders energiesparenden Betrieb des Verdrängerzylinders 6. Das Wegeventil 18 muss nämlich für das Verlagern des Kolbenelements 10 nicht durchgehend die zweite Arbeitsstellung 26 einnehmen. Trotz eines Zurückschaltens des Wegeventils 18 von der zweiten Arbeitsstellung 26 in die erste Arbeitsstellung 24, was vor dem Erreichen der Endlage 14 des Kolbenelements 10 erfolgt, kann nämlich über das Rückschlagventil 38 Hydraulikflüssigkeit von der Rückleitung 21 der Druckmittelquelle 22 angesaugt und so die im Kolbenelement 10 gespeicherte Bewegungsenergie zu seiner restlichen Verlagerung in die Endlage 14 genutzt werden.
Das Rückschlagventil 38 sperrt hierfür die Zylinderkammer 33, die beim Verlagern des Kolbenelements 10 von der Ausgangs- in die Endlage 12, 14 mit der Druckmittelquelle 22 hydraulisch verbunden ist, zur Rückleitung 21 der Druckmittelquelle 22 hin hydraulisch.
Das Rückstellen des Kolbenelements 10 kann, wie bereits aus Fig. 3 bekannt, über die Kurzschlussleitung 30 mit dem Wegeventil 18 in der ersten Arbeitsstellung 24 erfolgen. Der Kurzschlussleitung 30 ist ein Rückschlagventil 39 zugeordnet, um die Funktionalität der Kurzschlussleitung 30 auf das Zurückverlagern des Kolbenelements 10 zu begrenzen.
Gemäß Fig. 6 wird der zum Verdrängerzylinder 6 komplementäre Verdrängerzylinder 7 zum Abführen von Verdrängervolumen 9 gezeigt, der gleichwie zum Verdrängerzylinder 6 einen besonders energiesparenden Betrieb ermöglicht. Das Wegeventil 19 muss nämlich für das Verlagern des Kolbenelements 11 nicht durchgehend die zweite Arbeitsstellung 27 einnehmen. Trotz eines Zurückschaltens des Wegeventils 19 von der zweiten Arbeitsstellung 27 in die erste Arbeitsstellung 25, was vor dem Erreichen der Endlage 15 des Kolbenelements 11 erfolgt, kann nämlich über das Rückschlagventil 44 Hydraulikflüssigkeit in der Zuleitung 20 der Druckmittelquelle 22 eingepresst und so die im Kolbenelement 10 gespeicherte Bewegungsenergie zu dessen restlichen Verlagerung in die Endlage 15 genutzt werden.
Das Rückschlagventil 44 ist hierfür von der Zylinderkammer 46, die beim Verlagern des Kolbenelements 11 von der Ausgangs- in die Endlage 13, 15 mit der Druckmittelquelle 22 hydraulisch verbunden ist, zur Zuleitung 20 der Druckmittelquelle 22 hin hydraulisch offen.
Das Rückstellen des Kolbenelements 11 kann - wie bereits aus Fig. 1 bekannt - über die Kurzschlussleitung 31 mit dem Wegeventil 19 in der ersten Arbeitsstellung 25 erfolgen. Der Kurzschlussleitung 31 ist ein Rückschlagventil 45 zugeordnet, um die Funktionalität der Kurzschlussleitung 30 auf das Zurückverlagern des Kolbenelements 11 zu begrenzen.

Der in schematischer Ansicht nach Fig.7 dargestellte hydraulische Antrieb 100 unterscheidet sich zum nach Fig. 1 dargestellten hydraulischen Antrieb 1 in der Rückstellung des Positionsausgangs 3 bzw. in der Rückstelleinrichtung 203. Anstatt eines Verdrängerzylinders 7, wie bei Antrieb 1, ist hier ein Absperrventil 107 in Form eines 2/2 Wegeventils 102 vorgesehen. Dieses Wegeventil 102 verbindet entsprechend dem Eingangssignal 5 das Kammervolumen 16 des Antriebszylinders 2 über die Rückleitung 20 mit der Druckmittelquelle 22. Damit wird das über den Verdrängerzylinder 6 dem Antriebszylinder 2 inkrementell zugeführte Verdrängervolumen 8 abgeführt und auf konstruktiv einfache Weise der Positionsausgang 3 am Antrieb 100 zurückgestellt.

Es es wird weiter erwähnt, dass die in den Figuren 4 und 5 dargestellten Ausführungsformen selbstverständlich auch Verwendung beim Antrieb 100 finden können.

Wie in Fig. 1 dargestellt, ist im Kammervolumen 16 des Antriebszylinders 2 ein Sensor 48 angeordnet, der hier den hydraulischen Druck misst. Diese Messdaten werden zur Fehlerkorrektur verwendet, indem auf den diskret veränderten Positionsausgang 3 am Antrieb 1 Einfluss genommen wird - beispielsweise, indem über diese Messdaten Fehler zufolge einer Kompressibilität des hydraulischen Druckmittels ausgeglichen werden und der Positionsausgang 3 diesbezüglich verändert wird. Dies kann über veränderte Eingangssignale 4, 5 erfolgen, indem beispielsweise zusätzlich zum in Fig. 2 dargestellten Eingangssignal 4 noch ein oder mehrere Schaltvorgänge zur zusätzlichen Förderung von Verdrängervolumen 8 in den oder von dem Arbeitszylinder 2 erfolgt, um Fehler zwischen Soll- und Istwert auszugleichen. Damit kann ein besonders genauer Positionsausgang 3 ermöglicht werden.

## Patentansprüche

1. Verfahren zum diskreten Verändern eines Positionsausgangs (3), insbesondere dessen Weg- und/oder Winkelausgangs, an einem hydraulischen Antrieb (1, 100), bei dem
• in Abhängigkeit mindestens eines Eingangssignals (4, 5) wenigstens ein Verdrängerzylinder (6, 7) sein Verdrängervolumen (8, 9) durch Verlagerung seines Kolbenelements (10, 11) von einer Ausgangslage (12, 13) in eine Endlage (14, 15) dem Antrieb (1, 100) inkrementell entweder zu- oder abführt, indem das Kolbenelement (10, 11) des Verdrängerzylinders (6, 7) mehrmals von der Ausgangs- in die Endlage (12, 14 bzw. 13, 15) und von dieser Endlage (14, 15) wieder zurück verlagert wird, um entsprechend dem zu- bzw. abgeführten Verdrängervolumen (8, 9) den Positionsausgang (3) am Antrieb (1, 100) diskret zu verändern,
• wobei beim Verlagern des Kolbenelements (10, 11) von der Ausgangs- in die Endlage (12, 14 bzw. 13, 15) der Verdrängerzylinder (6, 7) mit einer Zu- oder Rückleitung (20, 21) einer Druckmittelquelle (22) hydraulisch verbunden wird
• und in einem nachfolgenden Schritt der veränderte Positionsausgang (3) am Antrieb (1, 100) wieder zurückgestellt wird,
**dadurch gekennzeichnet, dass**
• beim Zurückverlagern des Kolbenelements (10, 11) von der End- in die Ausgangslage (14, 12 bzw. 15, 13) die Zylinderkammern (32, 33 bzw. 46, 47) des Verdrängerzylinders (6, 7) über eine von der Zu- oder Rückleitung (20, 21) der Druckmittelquelle (22) hydraulisch getrennte Kurzschlussleitung (30, 31) hydraulisch kurzgeschlossen werden.

2. Verfahren nach Anspruch 1, **dadurch gekennzeichnet, dass** ein erster Verdrängerzylinder (6) zum inkrementellen Zuführen von Verdrängervolumen (8) und ein zweiter Verdrängerzylinder (7) zum inkrementellen Abführen von Verdrängervolumen (9) verwendet werden.

3. Verfahren nach Anspruch 2, **dadurch gekennzeichnet, dass** einer der Verdrängerzylinder (6, 7) den veränderten Positionsausgang (3) am Antrieb (1) durch inkrementelles Zu- oder Abführen von Verdrängervolumen (8, 9) zurückstellt.

4. Verfahren nach Anspruch 1, 2 oder 3, **dadurch gekennzeichnet, dass** beim Rückstellen des veränderten Positionsausgangs (3) am Antrieb (100) ein Absperrventil (107) geöffnet wird, das dem Antrieb (100) sein inkrementell zu- bzw. abgeführtes Verdrängervolumen (9) ab- bzw. zuführt.

5. Verfahren nach einem der Ansprüche 1 bis 4, **dadurch gekennzeichnet, dass** der Verdrängerzylinder (6, 7) mit der Zu- und/oder Rückleitung (20, 21) der Druckmittelquelle (22) über ein Wegeventil (18, 19) hydraulisch verbunden wird.

6. Verfahren nach Anspruch 5, **dadurch gekennzeichnet, dass** in Abhängigkeit des Eingangssignals (4 bzw. 5) ein Wegeventil (18 bzw. 19) von einer ersten in eine zweite Arbeitsstellung (24, 26 bzw. 25, 27) wechselt, um die mit dem Wegeventil (18 bzw. 19) verbundene Zu- und/oder Rückleitung (20 bzw. 21) der Druckmittelquelle (22) mit dem Verdrängerzylinder (6 bzw. 7) hydraulisch zu verbinden.

7. Verfahren nach Anspruch 5 oder 6, **dadurch gekennzeichnet, dass** das Kolbenelement (10, 11) des Verdrängerzylinders (6, 7) bei Einnehmen der ersten Arbeitsstellung (24, 25) des Wegeventils (18, 19) von der Endlage (14, 15) in die Ausgangslage (12, 13) zurückverlagert wird.

8. Verfahren nach Anspruch 5, 6 oder 7, **dadurch gekennzeichnet, dass** die Zylinderkammern (32, 33 bzw. 46, 47) des Verdrängerzylinders (6, 7) über das Wegeventil (18, 19) in der ersten Arbeitsstellung (24, 25) kurzgeschlossen werden.

9. Verfahren nach einem der Ansprüche 1 bis 8, **dadurch gekennzeichnet, dass** das Kolbenelement (10, 11) in seine Ausgangslage (12, 13) durch ein Federelement (28, 29) zurückverlagert wird.

10. Verfahren nach einem der Ansprüche 1 bis 9, **dadurch gekennzeichnet, dass** einem Antriebszylinder (2) des Antriebs (1, 100) Verdrängervolumen (8, 9) zu- oder abgeführt wird, um über die Bewegung seines Kolbenelements (17) den Positionsausgang (3) am Antrieb (1, 100) diskret zu verändern.

11. Verfahren nach einem der Ansprüche 1 bis 10, **dadurch gekennzeichnet, dass**, insbesondere beim Zurückverlagern des Kolbenelements (10, 11), der hydraulische Druck im Antriebszylinder (2) gemessen und zur Fehlerkorrektur in Bezug auf den diskret veränderten Positionsausgang (3) am Antrieb (1, 100) verwendet wird.

12. Verfahren nach Anspruch 11, **dadurch gekennzeichnet, dass** in Abhängigkeit des gemessene hydraulischen Drucks mindestens ein Eingangssignal (4, 5) verändert wird, um Fehler zwischen Soll- und Istwert am diskret veränderten Positionsausgang (3) zu korrigieren.

13. Hydraulischer Antrieb zur Durchführung des Verfahrens nach einem der Ansprüche 1 bis 12
• mit einer Druckmittelquelle (22),
• mit einem Antriebsmittel (202), das einen Positionsausgang (3), insbesondere Weg- und/oder Winkelausgang, aufweist,
• mit einem mit dem Antriebsmittel (202) hydraulisch verbundenen Verdrängerzylinder (6, 7), der ein Kolbenelement (10, 11) zum Zu- oder Abführen von Verdrängervolumen (8, 9) dem Antriebsmittel (202) zur diskreten Veränderung des Positionsausgangs (3) sowie eine Einrichtung (201) zum Zurückverlagern des Kolbenelements (10, 11) aufweist,
• mit einem in Abhängigkeit eines Eingangssignals steuerbaren Wegeventil (18, 19), über das der Verdrängerzylinder (6, 7) mit der Druckmittelquelle (22) in Abhängigkeit einer Arbeitsstellung (24, 26 bzw. 25, 27) des Wegeventils (18, 19) zum mehrmaligen inkrementellen Zu- oder Abführen von Verdrängervolumen (8, 9) verbunden ist,
• und mit einer mit dem Antriebsmittel (202) verbundenen Rückstelleinrichtung (203) zum Zurückstellen des veränderten Positionsausgangs (3) am hydraulischen Antrieb (1, 100) aufweist
**dadurch gekennzeichnet, dass**
• die Einrichtung (201) zum Zurückverlagern des Kolbenelements (10, 11) eine Kurzschlussleitung (30, 31) zwischen den Zylinderkammern (32, 33 bzw. 46, 47) des Verdrängerzylinders (6, 7) aufweist, welche Kurzschlussleitung (30, 31) beim Zurückverlagern des Kolbenelements (10, 11) von der Druckmittelquelle (22) hydraulisch getrennt ist.

14. Hydraulischer Antrieb nach Anspruch 13, **dadurch gekennzeichnet, dass** die Einrichtung (201) zum Zurückverlagern des Kolbenelements (10, 11) ein Federelement (28, 29) aufweist, das an das Kolbenelement (10, 11) angreift.

15. Hydraulischer Antrieb nach Anspruch 13 oder 14, **dadurch gekennzeichnet, dass** die Kurzschlussleitung (30, 31) mit dem Verdrängerzylinder (6, 7) über das Wegeventil (18, 19) in dessen ersten Arbeitsstellung (24, 25) hydraulisch verbunden ist, wobei in einer zweiten Arbeitsstellung (26, 27) des Wegeventils (18, 19) der Verdrängerzylinder (6, 7) mit der Druckmittelquelle (22) hydraulisch verbunden ist.

16. Hydraulischer Antrieb nach Anspruch 13 oder 14, **dadurch gekennzeichnet, dass** die Einrichtung (201) zum Zurückverlagern des Kolbenelements (10, 11) ein Wegeventil (43) aufweist, das gemeinsam mit dem Wegeventil (18, 19), das mit der Druckmittelquelle (22) verbunden ist, mit dem Verdrängerzylinder (6, 7) hydraulisch verbunden ist.

17. Hydraulischer Antrieb nach einem der Ansprüche 13 bis 16, **dadurch gekennzeichnet, dass** die Rückstelleinrichtung (203) ein Absperrventil (107) oder einen Verdrängerzylinder (7) aufweist.

18. Hydraulischer Antrieb nach einem der Ansprüche 13 bis 17, **dadurch gekennzeichnet, dass** der hydraulische Antrieb (1, 100) ein Rückschlagventil (38, 44) aufweist, das die Zylinderkammer (33, 46), die beim Verlagern des Kolbenelements (10, 11) von der Ausgangs- in die Endlage (12, 14 bzw. 13, 15) mit der Druckmittelquelle (22) hydraulisch verbunden ist, zur Rückleitung (21) der Druckmittelquelle (22) hin hydraulisch sperrt bzw. zur Zuleitung (20) der Druckmittelquelle (22) hin hydraulisch offen ist.

19. Hydraulischer Antrieb nach Anspruch 18, **dadurch gekennzeichnet, dass** die Kurzschlussleitung (30, 31) ein Wegeventil oder ein Rückschlagventil (39, 45) aufweist.

## Claims

1. Method for discrete changing of a position output (3), more particularly of its path output and/or angle output, on a hydraulic drive (1, 100), in which method
• at least one displacer cylinder (6, 7) incrementally either supplies to or discharges from the drive (1, 100) its displacer volume (8, 9), as a function of at least one input signal (4, 5), by means of relocation of its piston element (10, 11) from a starting position (12, 13) into an end position (14, 15), in that the piston element (10, 11) of the displacer cylinder (6, 7) is relocated multiple times from the starting position into the end position (12, 14 and 13, 15, respectively) and from this end position (14, 15) back again, in order to discretely change the position output (3) on the drive (1, 100) in accordance with the displacer volume (8, 9) supplied or discharged,
• wherein during relocation of the piston element (10, 11) from the starting position into the end position (12, 14 and 13, 15, respectively), the displacer cylinder (6, 7) is hydraulically connected with a feed line or return line (20, 21) of a pressure medium source (22),
• and in a subsequent step, the changed position output (3) on the drive (1, 100) is reset again,
**characterized in that**
• when the piston element (10, 11) is relocated from the end position into the starting position (14, 12 and 15, 13, respectively), the cylinder chambers (32, 22 and 46, 47, respectively) of the displacer cylinder (6, 7) are hydraulically short-circuited by way of a short-circuit line (30, 31) that is hydraulically separated from the feed line or return line (20, 21) of the pressure medium source (22) .

2. Method according to claim 1, **characterized in that** a first displacer cylinder (6) is used for incrementally supplying displacer volume (8), and a second displacer cylinder (7) is used for incrementally discharging displacer volume (9).

3. Method according to claim 2, **characterized in that** one of the displacer cylinders (6, 7) resets the changed position output (3) at the drive (1) by means of incrementally supplying or discharging displacer volume (8, 9).

4. Method according to claim 1, 2 or 3, **characterized in that** during resetting of the changed position output (3) on the drive (100), a shutoff valve (107) is opened, which discharges or supplies its incrementally supplied or discharged displacer volume (9) to the drive (100).

5. Method according to one of claims 1 to 4, **characterized in that** the displacer cylinder (6, 7) is hydraulically connected with the feed line and/or return line (20, 21) of the pressure medium source (22) by way of a directional control valve (18, 19) .

6. Method according to claim 5, **characterized in that** a directional control valve (18 or 19) changes from a first into a second working position (24, 26 or 25, 27, respectively) as a function of the input signal (4 or 5), in order to hydraulically connect the feed line and/or return line (20 or 21) of the pressure medium source 22 connected with the directional control valve (18 or 19) with the displacer cylinder (6 or 7).

7. Method according to claim 5 or 6, **characterized in that** the piston element (10, 11) of the displacer cylinder (6, 7) is relocated back into the starting position (12, 13) from the end position (14, 15) when the first working position (24, 25) of the directional control valve (18, 19) is assumed.

8. Method according to claim 5, 6 or 7, **characterized in that** the cylinder chambers (32, 33 or 46, 47, respectively) of the displacer cylinder (6, 7) are short-circuited by way of the directional control valve (18, 19) in the first working position (24, 25).

9. Method according to one of claims 1 to 8, **characterized in that** the piston element (10, 11) is relocated back into its starting position (12, 13) by means of a spring element (28, 29) .

10. Method according to one of claims 1 to 9, **characterized in that** displacer volume (8, 9) is supplied to or discharged from a drive cylinder (2) of the drive (1, 100), in order to discretely change the position output (3) at the drive (1, 100) by way of the movement of its piston element (17).

11. Method according to one of claims 1 to 10, **characterized in that** the hydraulic pressure in the drive cylinder (2) is measured and used for error correction with regard to the discretely changed position output (3) on the drive (1, 100), more particularly during relocation back of the piston element (10, 11).

12. Method according to claim 11, **characterized in that** at least one input signal (4, 5) is changed as a function of the measured hydraulic pressure, in order to correct errors between the reference value and the actual value at the discretely changed position output (3).

13. Hydraulic drive for carrying out the method according to one of claims 1 to 12,
• having a pressure medium source (22),
• having a drive means (202) that has a position output (3), more particularly a path output and/or angle output,
• having a displacer cylinder (6, 7) hydraulically connected with the drive means (202), which has a piston element (10, 11) for supplying or discharging displacer volume (8, 9) to or from the drive means (202), for a discrete change in the position output (3), as well as a device (201) for relocation back of the piston element (10, 11),
• having a directional control valve (18, 19) that can be controlled as a function of an input signal, by way of which valve the displacer cylinder (6, 7) is connected with the pressure medium source (22) as a function of a working position (24, 26 or 25, 27, respectively) of the directional control valve (18, 19), for multiple incremental supply or discharge of displacer volume (8, 9),
• and having a reset device (203) connected with the drive means (202), for resetting the changed position output (3) at the hydraulic drive (1, 100),
**characterized in that**
the device (201) for relocation back of the piston element (10, 11) has a short-circuit line (30, 31) between the cylinder chambers (32, 33 or 46, 47, respectively) of the displacer cylinder (6, 7), which short-circuit line (30, 31) is hydraulically separated from the pressure medium source (22) when the piston element (10, 11) is relocated back.

14. Hydraulic drive according to claim 13, **characterized in that** the device (201) for relocation back of the piston element (10, 11) has a spring element (28, 29) that engages on the piston element (10, 11).

15. Hydraulic drive according to claim 13 or 14, **characterized in that** the short-circuit line (30, 31) is hydraulically connected with the displacer cylinder (6, 7) by way of the directional control valve (18, 19), in its first working position (24, 25), wherein the displacer cylinder (6, 7) is hydraulically connected with the pressure medium source (22) in a second working position (26, 27) of the directional control valve (18, 19).

16. Hydraulic drive according to claim 13 or 14, **characterized in that** the device (201) for relocation back of the piston element (10, 11) has a directional control valve (43), which, jointly with the directional control valve (18, 19), which is connected with the pressure medium source (22), is hydraulically connected with the displacer cylinder (6, 7).

17. Hydraulic drive according to one of claims 13 to 16, **characterized in that** the reset device (203) has a shutoff valve (107) or a displacer cylinder (7).

18. Hydraulic drive according to one of claims 13 to 17, **characterized in that** the hydraulic drive (1, 100) has a kickback valve (38, 44), that hydraulically blocks the cylinder chamber (33, 46), which is hydraulically connected with the pressure medium source (22) during relocation of the piston element (10, 11) from the starting position into the end position (12, 14 or 13,15, respectively), toward the return line (21) of the pressure medium source (22), and is hydraulically open toward the feed line (20) of the pressure medium source (22) .

19. Hydraulic drive according to claim 18, **characterized in that** the short-circuit line (30, 31) has a directional control valve or a kickback valve (39, 45).

## Revendications

1. Procédé pour la modification discrète d'une sortie de position (3), en particulier de sa sortie de course et/ou d'angle, sur un dispositif d'entraînement hydraulique (1, 100), dans lequel
• en fonction d'au moins un signal d'entrée (4, 5), au moins un cylindre de refoulement (6, 7) amène ou évacue incrémentalement son volume de refoulement (8, 9) au dispositif d'entraînement (1, 100) par déplacement de son élément de piston (10, 11) d'une position de départ (12, 13) dans une position finale (14, 15), l'élément de piston (10, 11) du cylindre de refoulement (6, 7) étant déplacé plusieurs fois de la position de départ dans la position finale (12, 14, respectivement 13, 15) et de cette position finale (14, 15) à nouveau en retour, pour modifier de manière discrète, en fonction du volume de refoulement (8, 9) amené ou évacué, la sortie de position (3) sur le dispositif d'entraînement (1, 100),
• lors du déplacement de l'élément de piston (10, 11) de la position de départ dans la position finale (12, 14, respectivement 13, 15), le cylindre de refoulement (6, 7) est raccordé hydrauliquement à une conduite d'amenée ou de retour (20, 21) d'une source d'agent sous pression (22) et
• dans une étape suivante, la sortie de position (3) modifiée est réinitialisée sur le dispositif d'entraînement (1, 100),
**caractérisé en ce que**
• lors du rappel de l'élément de piston (10, 11) de la position finale dans la position de départ (14, 12, respectivement 15, 13) les chambres (32, 33, respectivement 46, 47) du cylindre de refoulement (6, 7) sont court-circuitées hydrauliquement via une conduite de court-circuit (30, 31) hydrauliquement séparée de la conduite d'amenée ou de retour (20, 21) de la source d'agent sous pression (22).

2. Procédé selon la revendication 1, **caractérisé en ce qu'**un premier cylindre de refoulement (6) est utilisé pour l'amenée incrémentale de volumes de refoulement (8) et un deuxième cylindre de refoulement (7) pour l'évacuation incrémentale de volumes de refoulement (9).

3. Procédé selon la revendication 2, **caractérisé en ce qu'**un des cylindres de refoulement (6, 7) réinitialise la sortie de position (3) modifiée sur le dispositif d'entraînement (1) par amenée ou évacuation incrémentale de volumes de refoulement (8, 9).

4. Procédé selon la revendication 1, 2 ou 3, **caractérisé en ce que** lors de la réinitialisation de la sortie de position (3) modifiée sur le dispositif d'entraînement (100), une soupape d'arrêt (107) est ouverte, laquelle évacue, respectivement amène au dispositif d'entraînement (100) le volume de refoulement (9) qui lui a été incrémentalement amené, respectivement évacué.

5. Procédé selon l'une des revendications 1 à 4, **caractérisé en ce que** le cylindre de refoulement (6, 7) est relié hydrauliquement à la conduite d'amenée et/ou de retour (20, 21) de la source d'agent sous pression (22) par l'intermédiaire d'un distributeur (18, 19).

6. Procédé selon la revendication 5, **caractérisé en ce qu'**en fonction du signal d'entrée (4, respectivement 5), un distributeur (18, respectivement 19) passe d'une première à une deuxième position de travail (24, 26, respectivement 25, 27) pour relier hydrauliquement la conduite d'amenée et/ou de retour (20, respectivement 21) de la source d'agent sous pression (22) reliée au distributeur (18, respectivement 19) au cylindre de refoulement (6, respectivement 7).

7. Procédé selon la revendication 5 ou 6, **caractérisé en ce que**, lorsque le distributeur (18, 19) prend la première position de travail (24, 25), l'élément de piston (10, 11) du cylindre de refoulement (6, 7) est rappelé de la position finale (14, 15) dans la position de départ (12, 13).

8. Procédé selon la revendication 5, 6 ou 7, **caractérisé en ce que** les chambres de cylindre (32, 33, respectivement 46, 47) du cylindre de refoulement (6, 7) sont court-circuitées par le distributeur (18, 19) dans la première position de travail (24, 25).

9. Procédé selon l'une des revendications 1 à 8, **caractérisé en ce que** l'élément de piston (10, 11) est rappelé dans sa position de départ (12, 13) par un élément élastique (28, 29).

10. Procédé selon l'une des revendications 1 à 9, **caractérisé en ce qu'**un volume de refoulement (8, 9) est amené ou évacué à un cylindre d'entraînement (2) du dispositif d'entraînement (1, 100) pour, par le mouvement de son élément de piston (17), modifier discrètement la sortie de position (3) sur le dispositif d'entraînement (1, 100).

11. Procédé selon l'une des revendications 1 à 10, **caractérisé en ce que**, en particulier lors du rappel de l'élément de piston (10, 11), la pression hydraulique dans le cylindre d'entraînement (2) est mesurée et utilisée pour la correction d'erreur relative à la sortie de position (3) modifiée discrètement sur le dispositif d'entraînement (1, 100).

12. Procédé selon la revendication 11, **caractérisé en ce qu'**en fonction de la pression hydraulique mesurée, au moins un signal d'entrée (4, 5) est modifié pour corriger les erreurs entre valeur de consigne et valeur réelle à la sortie de position (3) modifiée discrètement.

13. Dispositif d'entraînement hydraulique pour mettre en oeuvre le procédé selon l'une des revendications 1 à 12, comprenant
• une source d'agent sous pression (22),
• un moyen d'entraînement (202) qui présente une sortie de position (3), en particulier une sortie de course et/ou d'angle,
• un cylindre de refoulement (6, 7) relié hydrauliquement au moyen d'entraînement (202), qui présente un élément de piston (10, 11) pour amener ou évacuer un volume de refoulement (8, 9) au moyen d'entraînement (202) afin de modifier discrètement la sortie de position (3) ainsi qu'un dispositif (201) pour rappeler l'élément de piston (10, 11),
• un distributeur (18, 19) pouvant être commandé en fonction d'un signal d'entrée, par l'intermédiaire duquel le cylindre de refoulement (6, 7) est relié à la source d'agent sous pression (22) en fonction d'une position de travail (24, 26, respectivement 25, 27) du distributeur (18, 19) pour l'amenée ou l'évacuation incrémentale répétée de volumes de refoulement (8, 9), et
• un dispositif de réinitialisation (203) relié au moyen d'entraînement (202) pour réinitialiser la sortie de position (3) modifiée sur le dispositif d'entraînement hydraulique (1, 100),
**caractérisé en ce que**
• le dispositif (201) pour rappeler l'élément de piston (10, 11) présente une conduite de court-circuit (30, 31) entre les chambres de cylindre (32, 33, respectivement 46, 47) du cylindre de refoulement (6, 7), laquelle conduite de court-circuit (30, 31) est séparée hydrauliquement de la source d'agent sous pression (22) lors du rappel de l'élément de piston (10, 11).

14. Dispositif d'entraînement hydraulique selon la revendication 13, **caractérisé en ce que** le dispositif (201) pour rappeler l'élément de piston (10, 11) présente un élément élastique (28, 29) qui agit sur l'élément de piston (10, 11).

15. Dispositif d'entraînement hydraulique selon la revendication 13 ou 14, **caractérisé en ce que** la conduite de court-circuit (30, 31) est reliée hydrauliquement au cylindre de refoulement (6, 7) par l'intermédiaire du distributeur (18, 19) dans sa première position de travail (24, 25), le cylindre de refoulement (6, 7) étant relié hydrauliquement à la source d'agent sous pression (22) dans une deuxième position de travail (26, 27) du distributeur (18, 19).

16. Dispositif d'entraînement hydraulique selon la revendication 13 ou 14, **caractérisé en ce que** le dispositif (201) pour rappeler l'élément de piston (10, 11) présente un distributeur (43) qui est relié hydrauliquement, conjointement avec le distributeur (18, 19) qui est relié à la source d'agent sous pression (22), au cylindre de refoulement (6, 7).

17. Dispositif d'entraînement hydraulique selon l'une des revendications 13 à 16, **caractérisé en ce que** le dispositif de réinitialisation (203) présente une soupape d'arrêt (107) ou un cylindre de refoulement (7).

18. Dispositif d'entraînement hydraulique selon l'une des revendications 13 à 17, **caractérisé en ce que** le dispositif d'entraînement hydraulique (1, 100) présente un clapet antiretour (38, 44) qui ferme hydrauliquement la chambre de cylindre (33, 46), qui est reliée hydrauliquement à la source d'agent sous pression (22) lors du déplacement de l'élément de piston (10, 11) de la position de départ dans la position finale (12, 14, respectivement 13, 15), vers la conduite de retour (21) de la source d'agent sous pression (22), respectivement est ouvert hydrauliquement vers la conduite d'amenée (20) de la source d'agent sous pression (22).

19. Dispositif d'entraînement hydraulique selon la revendication 18, **caractérisé en ce que** la conduite de court-circuit (30, 31) présente un distributeur ou un clapet antiretour (39, 45).
